# EUROPÄISCHE PATENTSCHRIFT

(11) **EP 0 567 863 B1**
(45) Veröffentlichungstag und Bekanntmachung des Hinweises auf die Patenterteilung: **22.05.1996**
(21) Anmeldenummer: 93106186.5
(22) Anmeldetag: 16.04.1993
(51) Int. Cl.: E05C 17/18

(54) **Flügelfeststeller, insbesondere für Dreh-Kipp-Fensterflügel**
Casement stay particularly for turnable and tiltable wings of windows
Bloqueur d'aile notamment pour ailes de fenêtres rotatives et basculantes

(30) Priorität: 29.04.1992 DE 9205734 U
(43) Veröffentlichungstag der Anmeldung: 03.11.1993
(73) Patentinhaber: Niemann, Hans-Dieter, D-50169 Kerpen (DE)
(72) Erfinder: Niemann, Hans-Dieter, D-50169 Kerpen (DE)
(74) Vertreter: Eichler, Peter, Dipl.-Ing.

(56) Entgegenhaltungen:
- DD-A- 278 617
- DE-B- 2 225 055
- GB-A- 1 500 194

## Beschreibung

Die Erfindung bezieht sich auf einen insbesondere für Dreh-Kipp-Fensterflügel bestimmten Flügelfeststeller, mit einem an einem der beiden Fensterrahmen, insbesondere am Festrahmen anzuschlagenden Lagersockel, einem damit schwenkbeweglich verbundenen, quer zur Flügelebene ausschwenkbaren Feststellarm und einem damit in Feststelleingriff zu bringenden, am anderen Rahmen, insbesondere am Flügelrahmen anzuschlagenden Feststellzapfen, wobei der Feststellarm mit einer Zahnleiste und einer dazu parallel verlaufenden Verschiebebahn für den Feststellzapfen sowie einer die Verschiebebahn übergreifenden Abdeckleiste versehen ist und unter Wirkung einer ihn in Ausschwenkstellung zu drücken suchenden Feder steht, die ein Hindurchfahren des Feststellzapfens durch einen in der Abdeckleiste nahe dem Lagersockel gelegenen Durchtrittsschlitz lediglich in der an den Festrahmen angedrückten Stellung des Feststellarmes erlaubt.

Ein Flügelfeststeller obiger Art ist durch das DE-GM 91 00 374 bekannt. Durch die in seinem ausschwenkbaren Feststellarm vorhandene Zahnleiste und den damit in wahlweisen Sperreingriff zu bringenden Feststellzapfen kann der Flügel in verschieden weiten Öffnungsstellungen arretiert werden, wodurch das Wohnungsinnere mehr oder weniger stark zu belüften ist. Er bietet anderen Flügelfeststellern gegenüber auch den weiteren Vorteil, daß er vergleichsweise aufsperrsicher ist, vor allem aber auch ein Trennen zwischen Feststellarm und Feststellzapfen nur in der Schließlage des Flügels erlaubt. Dadurch kann eine solche Trennung von außen nicht in unbefugter Weise vorgenommen werden. In der Schließstellung des Flügels wird der Feststellarm durch den in Höhe seines Durchtrittsschlitzes liegenden Feststellzapfen unter Überwindung der Federkraft in Anlagestellung am Flügel bzw. Flügel-Festrahmen gehalten. Wird dagegen der Flügel wie zumeist in Kippöffnungsstellung gebracht, so wird dabei der Feststellarm durch die an ihm angreifende Feder zugleich zunehmend ausgeschwenkt und dadurch sichergestellt, daß der Feststellzapfen nicht aus dem Durchtrittsschlitz des Feststellarms heraustreten kann, sondern in dessen Verschiebebahn entlanggleitet, um sodann in der gewünschten Kippendstellung mit den entsprechenden Sperrzähnen des Feststellarms in festem Eingriff gebracht zu werden. Soll dagegen der Flügel aus der Schließlage in eine Drehöffnungsposition verschwenkt werden, so wird dabei zugleich mit dem Drehöffnen der Feststellarm durch Handbetätigung gegen den Festrahmen gedrückt bzw. an letzterem gehalten, so daß der Feststellzapfen ungehindert aus dem Durchtrittsschlitz des Feststellarms herausfahren kann. Umgekehrt kann beim Schließen des Flügels aus seiner Drehöffnungsstellung der Feststellzapfen auf der Oberseite des Feststellarms, also auf dessen Abdeckleiste ungehindert entlanggleiten, bis er in dessen Durchtrittsschlitz gelangt und sodann den Feststellarm schließlich wieder fest gegen den Festrahmen drückt.

Bei dem bekannten Flügelfeststeller der eingangs erwähnten Gattung ist der als flache Befestigungsplatte ausgebildete Lagersockel mit dem Feststellarm über einen sowohl am Lagersockel als auch am Anlenkende des Feststellarms vorhandene Lageraugen durchsetzenden Schwenklagerbolzen mit dem Feststellarm verbunden und die zwischen Lagersockel und Feststellarm vorhandene Feder ist als dazwischen liegende Blatt- bzw. Bügelfeder ausgebildet. Das bedingt noch einen vielteiligen Aufbau und erfordert allein schon aus Stabilitäts- und Festigkeitsgründen, daß diese Bauteile aus metallischem Werkstoff und der Feststellarm wie auch der Lagersockel bevorzugt aus Metall-Druckguß bestehen.

Demgegenüber liegt der Erfindung die Aufgabe zugrunde, einen Flügelfeststeller der eingangs erwähnten Gattung zu schaffen, der von noch einfacherer Bauart ist und kostensparender hergestellt werden kann, dennoch aber von hinreichender Stabilität ist.

Diese Aufgabe wird ausgehend von einem gattungsgemäß beschaffenen Flügelfeststeller erfindungsgemäß dadurch gelöst, daß der Lagersockel als U-förmig profilierte Lagergabel ausgebildet ist, deren zu beiden Seiten ihres auf dem einen der beiden Fensterrahmen, insbesondere auf dem Festrahmen aufliegend zu befestigenden Lagerbodens aufragende Lagergabelwangen das Anlenkende des Feststellarms dicht umgreifen und mit in Lagerbodennähe gelegenen Lageraugen für am Anlenkende beidseitig vorstehende Lagerzapfen versehen sind.

Ein so beschaffener Flügelfeststeller zeichnet sich vor allem durch die besonders stabile Schwenklagerung seines Feststellarms aus, insbesondere wenn dazu noch die Lagergabelwangen halbkreissegmentförmig ausgebildet sind und ihre Lageraugen zentral dazu in Höhe des hier mit einem Querschlitz versehenen Lagergabelbodens liegen.

Nach einem weiteren Merkmal der Erfindung besitzt das Anlenkende des Feststellarmes einen zwischen die Lagergabelwangen greifenden und die beidseitig vorstehenden Lagerzapfen tragenden Radialsteg sowie einen letzteren mit dem Längssteg des Feststellarmes verbindenden, teilkreisbogenförmig gestalteten Verbindungssteg, der über zwei auf seiner konkaven Unterseite beidseitig gelegene, teilkreisbogenförmig vorhandene Führungsnuten teilweise sowohl zwischen die Gabelwangen als auch über deren Außenumfang greift. Das führt zu einer besonders guten Schwenklagerung und Führung des Feststellarms, da dieser in all seinen Ausschwenkpositionen vergleichsweise breitflächig an der ebenso breitflächig auf dem Festrahmen aufliegend zu befestigenden Lagergabel geführt ist.

Der erfindungsgemäß beschaffene Flügelfeststeller kann aus metallischem Werkstoff, insbesondere Leichtmetall-Druckguß bestehen. Seine solide Bauart und Formgebung ermöglichen es aber, daß sein Feststellarm und die Lagergabel auch aus Kunststoff, insbesondere Spritzkunststoff bestehen können und die beidseitig vorstehenden Lagerzapfen sowie die den Feststellarm in Ausschwenkstellung zu drücken suchende Feder an dessen Radialsteg angeformt sind. Das ergibt eine äusserst einfache und preiswert herzustellende, zweiteilige Bauart für den Flügelfeststeller.

In der Zeichnung sind mehrere Ausführungsbeispiele eines erfindungsgemäß beschaffenen Flügelfeststellers dargestellt. Dabei zeigen
- Fig.1 und 2: eine erste Ausführungsform eines an einem strichpunktiert angedeuteten Dreh-Kipp-Fenster befestigten Flügelfeststellers in unterschiedlichen Positionen seines Feststellarms in der Seitenansicht,
- Fig.3: eine Draufsicht auf den Flügelfeststeller gemäß Fig.2,
- Fig.4 und 5: Teilseitenansichten zweier mit leicht geänderten Zahnleisten versehener Feststellarme und
- Fig.6: eine dritte Ausführungsform eines Flügelfeststellers.

Der in den Fig.1 bis 3 abgebildete Flügelfeststeller besteht im wesentlichen aus dem Lagersockel 1 und dem damit schwenkbeweglich verbundenen Feststellarm 2 sowie dem mit letzterem zusammenwirkenden Feststellzapfen 3. Während der Feststellarm 2 über den Lagersockel 1 regelmäßig an der Vorderseite des Festrahmens 4 etwa eines Dreh-Kipp-Fensters oberhalb des Fensterflügelgriffs befestigt werden kann, ist der damit zusammenwirkende Feststellzapfen 3 am anderen Teil des Fensters, nämlich an der Stirnseite des Fensterflügels 5 angeordnet.

Der Lagersockel 1 ist als U-förmig profilierte Lagergabel ausgebildet, die aus dem breitflächig auf dem Festrahmen 4 zu befestigenden Lagerboden 6 und den zu dessen beiden Seiten aufragenden Lagergabelwangen 7,8 besteht. Letztere sind halbkreissegmentförmig ausgebildet und besitzen je ein dazu zentral in Höhe des Lagergabelbodens 6 liegendes Lagerauge 9 für am Anlenkarmende 2' des Feststellarms beidseitig vorstehende Lagerzapfen 10. In Höhe der Lageraugen 9 ist der Lagergabelboden 6 mit einem entsprechenden Querschlitz 6' versehen. Mehrere im Boden 6 vorhandene Schraubbefestigungslöcher 6'' ermöglichen eine sichere, breitflächige Schraubbefestigung des Lagersockels 1 auf dem Festrahmen 4.

Der über den Lagersockel 1 schwenkbeweglich gelagerte Feststellarm 2 ist mit einer Zahnleiste 11 und einer dazu unter Freilassung einer Verschiebebahn 12 für den Feststellzapfen 3 äquidistant verlaufenden Abdeckleiste 13 versehen, die an ihrem dem Lagersockel 1 zugewandten Ende in einen Durchtrittsschlitz 14 für den Feststellzapfen 3 endet. Die Zahnleiste 11 sowie die Unterseite der Abdeckleiste 13 sind gegenüber dem die Zahnleiste 11 tragenden Längssteg 15 des Feststellarmes etwas zurückspringend angeordnet, so daß der Feststellbolzen 3 mit seinem vorspringenden Kopf 3' jeweils hinter die Zahnleiste 11 und die zurückspringende Unterseite 13' der Abdeckleiste 13 zu greifen vermag, mithin der Feststellarm 2 in seinen Ausschwenkpositionen, wie etwa in Fig.1 dargestellt, nicht seitlich von dem Feststellzapfen 3 abgebogen werden kann.

Das Anlenkarmende 2' des Feststellarmes 2 besitzt einen zwischen die Lagergabelwangen 7,8 des Lagersockels 1 greifenden und die beidseitig vorstehenden Lagerzapfen 10 tragenden Radialsteg 2'' sowie einen letzteren mit dem die Zahnleiste 11 tragenden Längssteg 15 verbindenden, nahezu viertelkreisbogenförmig gestalteten Verbindungssteg 2'''. Dieser besitzt auf seiner konkaven Unterseite beidseitig gelegene, entsprechend teilkreisbogenförmig verlaufende Führungsnuten 2^{IV}, in die die Lagergabelwangen 7,8 mit ihren Außenumfängen hineingreifen und dadurch eine zusätzliche Führung des Feststellarms 2 in der Lagergabel 1 gewährleisten. Auf der Unterseite des Radialstegs 2'' ist eine den Feststellarm 2 in Ausschwenkstellung zu drücken suchende Feder 16 angeordnet, die sich mit ihrem Auslaufende auf dem Boden 6 der Lagergabel 1 abstützt.

Sowohl die Lagergabel 1 als auch der Feststellarm 2 bestehen vorzugsweise aus Kunststoff, insbesondere Spritzkunststoff, wobei die beidseitig vorstehenden Lagerzapfen 10 wie auch die Abdrückfeder 16 unmittelbar am Radialsteg 2'' des Feststellarmes 2 angeformt sind.

Die Wirkungsweise dieses Flügelfeststellers entspricht im wesentlichen der des Feststellers nach dem DE-GM 91 00 374. In der in Fig.2 dargestellten Schließstellung des Fensterflügels 5 wird der Feststellarm 2 durch den an ihm anliegenden Feststellzapfen 3 mit seinem eine plan verlaufende Rückseite aufweisenden Längssteg 15 gegen die Vorderseite des Festrahmens 4 gedrückt. Soll aus dieser Schließposition der Flügel 5 drehgeöffnet werden, so muß dazu der Feststellarm 2 gegen den Festrahmen 4 durch Fingerbetätigung gedrückt gehalten werden, andernfalls der Feststellarm 2 unter dem Einfluß der ihn in seine Ausschwenkstellung zu drücken suchenden Feder 16 abgeschwenkt würde und dabei, wie Fig.1 andeutet, den Feststellzapfen 3 hinterfangen, also nicht mehr durch den Durchtrittsschlitz 14 hindurchfahren lassen würde. Letzteres geschieht auch beim Kippöffnen des Flügels 5, der je nach der Zahl und Anordnung der auf der Zahnleiste 11 vorhandenen Sperrzähne 11' über den dazwischen zu verrastenden Feststellzapfen 3 in den verschiedensten Kippöffnungsstellungen arretiert werden kann. Ein Ausklinken des Feststellarms 2 aus dem Feststellzapfen 3 ist nur möglich, wenn der Flügel zuvor in seine in Fig.2 dargestellte Schließposition überführt wird, sodaß Unbefugte dazu in den verschiedensten Kippöffnungspositionen des Fensterflügels von außen nicht in der Lage sind.

Der vorbeschriebene Flügelfeststeller könnte grundsätzlich auch so angebracht werden, daß die den Feststellarm 2 ausschwenkbar tragende Lagergabel 1 am Fensterflügel und der Feststellzapfen 3 am Festrahmen z.B. eines Drehflügelfensters angebracht werden, was etwa bei einem nach außen öffnenden Flügel vorteilhaft wäre. In jedem Falle sollte der Flügelfeststeller möglichst oberhalb des Fensterflügelbetätigungsgriffs angeordnet werden, damit er von Kindern nur schwer oder gar nicht erreichbar ist, mithin ein unbefugtes gefahrfreies Öffnen des Fensterflügels dadurch verhindert wird.

Die in den Fig.4 und 5 dargestellten Feststellarme 2 unterscheiden sich von dem in den Fig.1 und 2 abgebildeten lediglich durch die etwas andere Ausbildung der Zahnleiste 11 bzw. der auf ihr vorhandenen Sperrzähne 11''. Im Falle der Fig.4 sind diese so ausgebildet, daß die zwischen ihnen liegenden Zahnlücken 11''' leicht schwalbenschwanzförmig hinterschnitten sind, wodurch der Feststellzapfen 3 in ihnen noch besser klemmend in den verschiedenen Einstellpositionen des Flügelfeststellers gehalten werden kann. Eine noch bessere Klemmwirkung ergibt sich, wenn die zwischen den einzelnen Zahnlücken 11''' gelegenen Sperrzähne, wie in Fig.5 angedeutet, noch mit zusätzlichen Ausnehmungen 11^{IV} versehen, dadurch also gabelförmig unterteilt sind bzw. je zwei umso besser rückfedernde Sperrzahnschenkel 11^{V} bilden, die die benachbarten Zahnlücken 11''' flankierend umgreifen.

Der in Fig.5 in der Seitenansicht wiedergegebene Flügelfeststeller unterscheidet sich von den vorbeschriebenen lediglich dadurch, daß hier die Zahnleiste 11a nicht auf dem Längssteg 15a des Feststellarms 2a, sondern an dessen Abdeckleiste 13a vorgesehen ist. Die Ausbildung der Lagergabel 1 sowie der damit zusammenwirkenden Teile am Feststellarm 2a stimmt mit der weiter oben beschriebenen Ausführungsform voll überein, was auch durch die Verwendung der gleichen Bezugszeichen für die gleichen Teile zum Ausdruck kommt. Wohl aber kann bei diesem Ausführungsbeispiel die Feder 16a mit einer geringeren Rückstellkraft bzw. geringeren Rückstellhub versehen sein, da sie den Feststellarm 2a hier lediglich in seine in Fig.5 dargestellte leichte Schräglage zu bringen erlauben muß, um ein selbsttätiges Einlaufen des Feststellzapfens 3a in die Verschiebebahn 12a des Feststellarms 2a beim anfänglichen Kippöffnen des Fensterflügels 5 zu ermöglichen. In allen weiteren Kippöffnungspositionen könnten aber allein schon das Eigengewicht des Feststellarms 2a und die vorzugsweise auch hier vorhandene Klemmung zwischen Feststellzapfen 3a und den einzelnen Sperrzähnen 11a'' ausreichen, um die betreffende Kippstellung des Flügels zu arretieren. Für den Fall, daß der Feststellarm 2a aus Metall, insbesondere Leichtmetall-Druckguß besteht und daher die Sperrzähne 11a'' nicht hinreichend nachgiebig für die angestrebte Klemmwirkung mit dem Feststellzapfen 3a sind, könnte der Feststellzapfen 3a an seinem mit der Zahnleiste 11a zusammenwirkenden Eingriffsende noch mit einer flexiblen Kunststoffumhüllung 3a' versehen sein, um das vorteilhafte Klemmfederungsspiel zwischen dem Feststellzapfen 3a und den Sperrzähnen 11a'' zu gewährleisten.

## Patentansprüche

1. Flügelfeststeller, insbesondere für Dreh-Kipp-Fensterflügel, mit einem an einem der beiden Fensterrahmen, insbesondere am Festrahmen anzuschlagenden Lagersockel (1), einem damit schwenkbeweglich verbundenen, quer zur Flügelebene ausschwenkbaren Feststellarm (2) und einem damit in Feststelleingriff zu bringenden, am anderen Rahmen, insbesondere am Flügelrahmen anzuschlagenden Feststellzapfen (3), wobei der Feststellarm (2) mit einer Zahnleiste (11) und einer dazu parallel verlaufenden Verschiebebahn (12) für den Feststellzapfen (3) sowie einer die Verschiebebahn (12) übergreifenden Abdeckleiste (13) versehen ist und unter Wirkung einer ihn in Ausschwenkstellung zu drücken suchenden Feder (16) steht, die ein Hindurchfahren des Feststellzapfens (3) durch einen in der Abdeckleiste (13) nahe dem Lagersockel (1) gelegenen Durchtrittsschlitz (14) lediglich in der an den Festrahmen (4) angedrückten Stellung des Feststellarmes (2) erlaubt, **dadurch gekennzeichnet,** daß der Lagersockel als U-förmig profilierte Lagergabel (1) ausgebildet ist, deren zu beiden Seiten ihres auf dem einen der beiden Fensterrahmen, insbesondere auf dem Festrahmen (4) aufliegend zu befestigenden Lagerbodens (6) aufragende Lagergabelwangen (7, 8) das Anlenkende (2') des Feststellarms (2) dicht umgreifen und mit in Lagerbodennähe gelegenen Lageraugen (9) für am Anlenkende (2') beidseitig vorstehende Lagerzapfen (10) versehen sind.

2. Flügelfeststeller nach Anspruch 1, **dadurch gekennzeichnet,** daß die Lagergabelwangen (7,8) halbkreissegmentförmig ausgebildet sind und ihre Lageraugen (9) zentral dazu in Höhe des hier mit einem Querschlitz (6') versehenen Lagergabelbodens (6) liegen.

3. Flügelfeststeller nach Anspruch 2, **dadurch gekennzeichnet,** daß das Anlenkende (2') des Feststellarmes (2) einen zwischen die Lagergabelwangen (7,8) greifenden und die beidseitig vorstehenden Lagerzapfen (10) tragenden Radialsteg (2'') sowie einen letzteren mit dem Längssteg (15) des Feststellarmes (2) verbindenden, teilkreisbogenförmig gestalteten Verbindungssteg (2''') aufweist, der über zwei auf seiner konkaven Unterseite beidseitig gelegene, teilkreisbogenförmig verlaufende Führungsnuten (2^{IV}) teilweise sowohl zwischen die Gabelwangen (7,8) als auch über deren Außenumfang greift.

4. Flügelfeststeller nach einem der Ansprüche 1 bis 3, **dadurch gekennzeichnet,** daß die Zahnleiste (11) auf dem Längssteg (15) des Feststellarmes (2) angeordnet ist.

5. Flügelfeststeller nach einem der Ansprüche 1 bis 3, **dadurch gekennzeichnet,** daß die Zahnleiste (11a) auf der Abdeckleiste (13a) des Feststellarmes (2a) angeordnet ist.

6. Flügelfeststeller nach Anspruch 4 oder 5, **dadurch gekennzeichnet,** daß die Sperrzähne (11''') in der Zahnleiste (11 bzw. 11a) mit sie gabelförmig unterteilenden Ausnehmungen (11^{IV}) versehen sind.

7. Flügelfeststeller nach einem der Ansprüche 1 bis 6, **dadurch gekennzeichnet,** daß der Feststellarm (2) und die Lagergabel (1) aus Kunststoff, insbesondere Spritzkunststoff bestehen und die beidseitig vorstehenden Lagerzapfen (10) sowie die den Feststellarm (2) in Ausschwenkstellung zu drücken suchende Feder (16) an dessen Radialsteg (2'') angeformt sind.

8. Flügelfeststeller nach einem der Ansprüche 1 bis 6, **dadurch gekennzeichnet,** daß die Lagergabel (1) und der Feststellarm (2 bzw. 2a) aus Metall, insbesondere Leichtmetall-Druckguß bestehen und der Feststellzapfen (3a) an seinem mit der Zahnleiste (11a) zusammenwirkenden Eingriffsende mit einer flexiblen Kunststoffumhüllung (3a') versehen ist.

## Claims

1. Casement stay, particularly for turnable-tiltable window casements, comprising a bearing socket (1) arranged to be fixed to one of the two window frames, particularly to the fixed frame, a stay arm (2) connected to the socket for pivotal movement and pivotable outwards diagonally from the plane of the casement, and a stay pin (3) capable of being brought into arresting engagement with the stay arm and arranged to be fixed to the other frame, particularly to the casement frame, wherein the stay arm (2) is provided with a toothed bar (11) and a slideway (12) for the stay pin (3) extending parallel to the bar as well as a cover strip (13) overlapping the slideway (12), wherein the stay arm is subject to the action of a spring (16) which attempts to urge the stay arm into a swung-out position, and wherein the spring permits passage of the stay pin (3) through an entry slot (14) in the cover strip (13) close to the bearing socket (1) only when the stay arm (2) is in the position where it is pressed against the fixed frame (4), characterised in that the bearing socket is formed as a U-shaped bearing fork (1) whose bearing fork cheeks (7, 8) projecting on both sides of the bearing base (6) which is to be fixed supportingly on said one of the two window frames, particularly on the fixed frame (4), engage tightly against the pivot end (2') of the stay arm (2), and with the cheeks being provided with bearing eyes (9) located close to the bearing base for receiving bearing pin (10) which projects on both sides of the pivot end (2') of the stay arm.

2. Casement stay according to claim 1, characterised in that the bearing fork cheeks (7, 8) are shaped as semi-circular segments and their bearing eyes (9) lie centrally of the cheeks at the level of the bearing fork base (6) which is provided here with a transverse slot (6').

3. Casement stay according to claim 2, characterised in that the pivot end (2') of the stay arm (2) comprises a radial finger (2'') engaging between the bearing fork cheeks (7, 8) and carrying the bearing pin (10) which projects on both sides, as well as comprising an arcuate connecting finger (2''') which connects the radial finger with the longitudinal element (15) of the stay arm (2), wherein the connecting finger engages partially both between the fork cheeks (7, 8) and also over their external periphery by means of two arcuate guide grooves (2^{IV}) which lie on both sides in its concave underside.

4. Casement stay according to one of claims 1 to 3, characterised in that the toothed bar (11) is arranged on the longitudinal element (15) of the stay arm (2).

5. Casement stay according to one of claims 1 to 3, characterised in that the toothed bar (lla) is arranged on the cover strip (13a) of the stay arm (2a).

6. Casement stay according to claim 4 or 5, characterised in that the latching teeth (11''') on the toothed bar (11 or 11a) are provided with recesses (11^{IV}) dividing the teeth like a fork.

7. Casement stay according to one of claims 1 to 6, characterised in that the stay arm (2) and the bearing fork (1) are of plastics material, particularly injection moulded plastics material, and the bearing pin (10) projecting on both sides, as well as the spring (16) which attempts to urge the stay arm (2) into the swung-out position, are formed on its radial finger (2'').

8. Casement stay according to one of claims 1 to 6, characterised in that the bearing fork (1) and the stay arm (2 or 2a) are of metal, particularly cast light metal, and the stay pin (3a) is provided on its engagement end which cooperates with the toothed bar (11a) with a flexible plastics sleeve (3a').

## Revendications

1. Elément de blocage de battant, en particulier pour battant de fenêtre oscillo-battante, comportant un socle de montage (1) à fixer à l'un des deux châssis de fenêtre, en particulier au châssis dormant, un bras de montage (2) relié, pivotant, au socle de montage (1) et apte à être déployé transversalement par rapport au plan du battant, et un tourillon de blocage (3) à mettre en contact de blocage avec le bras de blocage (2) et à fixer à l'autre châssis, en particulier au châssis de battant, étant précisé que le bras de blocage (2) est pourvu d'un bord denté (11), d'une glissière (12) parallèle à celui-ci, pour le tourillon de blocage (3), et d'un bord de recouvrement (13) qui couvre la glissière (12), et qu'il est soumis à l'action d'un ressort (16) qui tend à le pousser vers la position déployée et qui ne permet au tourillon de blocage (3) de traverser une fente de passage (14) située dans le bord de recouvrement (13), près du socle de montage (1), que lorsque le bras de blocage (2) est en position pressée contre le châssis dormant (4), **caractérisé** en ce que le socle de montage est conçu comme une fourche de montage profilée en U (1) dont les faces (7, 8) saillant des deux côtés de son fond (6) à fixer à plat sur l'un des deux châssis de fenêtres, en particulier sur le châssis dormant (4), enserrent étroitement l'extrémité articulée (2') du bras de blocage (2) et sont pourvues d'oeillets de montage (9), situés à proximité du fond, pour des tourillons (10) saillant des deux côtés au niveau de ladite extrémité articulée (2').

2. Elément de blocage de battant selon la revendication 1, **caractérisé** en ce que les faces (7, 8) de la fourche ont la forme de segments semi-circulaires et leurs oeillets de montage (9) sont centrés à la hauteur du fond (6) de la fourche pourvu ici d'une fente transversale (6').

3. Elément de blocage de battant selon la revendication 2, **caractérisé** en ce que l'extrémité articulée (2') du bras de blocage (2) comporte une branche radiale (2") en prise entre les faces (7, 8) de la fourche et portant les tourillons de montage (10) saillant des deux côtés, et une branche de liaison (2'''), en forme d'arc de cercle partiel, reliant la branche radiale (2") à la branche longitudinale (15) du bras de blocage (2), laquelle branche de liaison (2''') vient partiellement en prise, par l'intermédiaire de deux rainures de guidage (2^{IV}) en forme d'arc de cercle partiel situées sur sa face inférieure concave, des deux côtés, et en forme d'arc de cercle partiel, aussi bien entre les faces (7, 8) de la fourche que sur leur périphérie extérieure.

4. Elément de blocage de battant selon l'une des revendications 1 à 3, **caractérisé** en ce que le bord denté (11) est disposé sur la branche longitudinale (15) du bras de blocage (2).

5. Elément de blocage de battant selon l'une des revendications 1 à 3, **caractérisé** en ce que le bord denté (11a) est disposé sur le bord de recouvrement (13a) du bras de blocage (2a).

6. Elément de blocage de battant selon la revendication 4 ou 5, **caractérisé** en ce que les dents d'arrêt (11''') prévues dans le bord denté (11 ou 11a) sont pourvues de creux (11^{IV}) qui les divisent en forme de fourches.

7. Elément de blocage de battant selon l'une des revendications 1 à 6, **caractérisé** en ce que le bras de blocage (2) et la fourche de montage (1) sont en matière plastique, en particulier en matière plastique moulée par injection, et les tourillons (10) saillant des deux côtés et le ressort (16) qui tend à pousser le bras de blocage (2) vers la position déployée sont rapportés sur la branche radiale (2") dudit bras de blocage (2).

8. Elément de blocage de battant selon l'une des revendications 1 à 6, **caractérisé** en ce que la fourche de montage (1) et le bras de blocage (2 ou 2a) sont en métal, en particulier en métal léger coulé sous pression, et le tourillon de blocage (3a) est pourvu, à son extrémité de prise coopérant avec le bord denté (11a), d'une gaine flexible en matière plastique (3a').
